# EUROPÄISCHE PATENTSCHRIFT

(11) **EP 2 986 906 B1**
(45) Veröffentlichungstag und Bekanntmachung des Hinweises auf die Patenterteilung: **14.06.2017**
(21) Anmeldenummer: 14720052.1
(22) Anmeldetag: 03.04.2014
(51) Int. Cl.: F21K 9/64, F21V 9/16, F21Y 101/00, F21Y 103/10, F21Y 105/00, F21Y 115/10, F21Y 115/15, F21Y 115/30

(54) **LEUCHTVORRICHTUNG ZUR ERZEUGUNG VON WEISSLICHT**
LIGHTING DEVICE FOR GENERATING WHITE LIGHT
DISPOSITIF LUMINEUX SERVANT À GÉNÉRER DE LA LUMIÈRE BLANCHE

(30) Priorität: 04.04.2013 DE 202013101431 U
(43) Veröffentlichungstag der Anmeldung: 24.02.2016
(73) Patentinhaber: Zumtobel Lighting GmbH, 6850 Dornbirn (AT)
(72) Erfinder: ZEHETNER, Johann, A-6850 Dornbirn (AT); SCHMIDMAYR, David, 6700 Bludenz (AT)
(74) Vertreter: Thun, Clemens
(86) Internationale Anmeldenummer: PCT/EP2014/056677
(87) Internationale Veröffentlichungsnummer: WO 2014/161927

(56) Entgegenhaltungen:
- WO-A2-2012/135744
- US-A1- 2010 328 926
- US-A1- 2012 098 410

## Beschreibung

Die vorliegende Erfindung betrifft eine Leuchtvorrichtung und ein Verfahren zur Erzeugung von Mischlicht, vorzugsweise zur Erzeugung von Weißlicht. Insbesondere schlägt die vorliegende Erfindung zur Erzeugung des Mischlichts vor, das Licht einer Anregungs-Lichtquelle in wenigstens zwei Konversionselementen zu konvertieren, die hintereinander in Strahlrichtung der Anregungs-Lichtquelle angeordnet und voneinander beabstandet sind, und das Anregungs-Licht mit dem konvertierten Licht zu kombinieren.

Aus dem Stand der Technik ist eine Leuchtvorrichtung mit einer blauleuchtenden Leuchtdiode (LED) als Lichtquelle bekannt, in der durch teilweise Farbkonversion des blauen Lichts ein weißes Licht erzeugt wird. Ein Teil des blauen Lichts der LED wird insbesondere durch eine Farbkonversionsschicht konvertiert, die entweder unmittelbar auf der LED aufgetragen ist oder als sogenannte "remote phosphor" Schicht in einem Abstand zu der LED angeordnet ist. Die Mischung des blauen Lichts der LED und des in der Farbkonversionsschicht erzeugten Lichts erscheint einem Betrachter der Leuchtvorrichtung insgesamt als Weißlicht.

Für die Farbkonversionsschicht werden üblicherweise verschiedene Fluoreszenzfarbstoffe als Konversionsmittel verwendet, die durch das blaue Licht der LED angeregt werden und daraufhin jeweils Licht einer anderen Wellenlänge abstrahlen. Nachteilig ist dabei, dass diese Konversionsmittel untereinander zum Teil Überlagerungen ihrer Absorptions- und Emissionsspektra aufweisen. Dies hat zur Folge, dass neben dem blauen Licht aus der LED auch Licht, das von einem Fluoreszenzfarbstoff emittiert wird, von einem anderen Fluoreszenzfarbstoff, der im längeren Wellenlängenbereich emittiert, absorbiert wird. Dieser Umstand hat zur Folge, dass größere Mengen der Fluoreszenzfarbstoffe, als eigentlich für die erwünschte Weißlichterzeugung erforderlich wären, eingesetzt werden müssen. Außerdem wird dadurch auch ein Modellieren der Farbkonversionsschicht erschwert.

Aus der US 2010/0328926 A1 ist bekannt, verschiedene Fluoreszenzfarbstoffe in separate Konversionselemente einzubetten, wobei die hierdurch erhaltenen unterschiedlichen Konversionselemente dann in Ausbreitungsrichtung des Anregungs-Lichts hintereinander positioniert sind. Hierdurch wird zumindest teilweise eine Entkopplung bei der Farbkonversion erzielt und damit die Effizienz der Anordnung verbessert. Vergleichbare Lösungen sind auch aus der US 2012/0098410 A1 sowie der WO 2012/135744 A2 bekannt.

Die vorliegende Erfindung hat zur Aufgabe, den oben genannten Stand der Technik weiter zu verbessern. Insbesondere ist es eine Aufgabe der vorliegenden Erfindung, eine Wechselwirkung zwischen verschiedenen Konversionsmitteln in einer Leuchtvorrichtung zu minimieren. Eine weitere Aufgabe der vorliegenden Erfindung ist es, die Menge der verwendeten Konversionsmittel zu reduzieren und möglichst nur die zur gewünschten Lichterzeugung notwendigen Mengen zu verbrauchen. Eine weitere Aufgabe der vorliegenden Erfindung ist es, ein Leuchtmittel bereitzustellen, dessen Lichtabgabe, insbesondere dessen Farbeindruck, homogener ist. Schließlich ist es eine Aufgabe der vorliegenden Erfindung, eine effizientere Leuchtvorrichtung zu entwickeln.

Die oben genannten Aufgaben werden durch die unabhängigen Ansprüche der vorliegenden Erfindung gelöst. Die abhängigen Ansprüche bilden den Kerngedanken der vorliegenden Erfindung vorteilhaft weiter.

Die vorliegende Erfindung betrifft eine Leuchtvorrichtung zur Erzeugung von Mischlicht, vorzugsweise Weißlicht, die aufweist: eine Lichtquelle zur Abgabe von Anregungs-Licht einer bestimmten Wellenlänge, wenigstens zwei Konversionselemente, die hintereinander in Ausbreitungsrichtung des Anregungs-Lichts angeordnet sind, wobei ein erstes Konversionselement dazu ausgelegt ist, die Wellenlänge eines Teils des Anregungs-Lichts zu konvertieren, ein zweites Konversionselement dazu ausgelegt ist, die Wellenlänge eines Teils des nicht von dem ersten Konversionselement konvertierten Anregungs-Lichts zu konvertieren, und das erste Konversionselement und das zweite Konversionselement durch einen ersten Abstand voneinander getrennt sind. Beide Konversionselemente sind hierbei als Scheibe mit zwei gegenüberliegende Flachseiten und einer Mantelfläche gestaltet, wobei die Konversionselemente derart ausgelegt und angeordnet sind, dass nicht konvertiertes Anregungs-Licht nacheinander über die Flachseiten durch alle Konversionselemente hindurch tritt, und ferner jedes der Konversionselemente derart ausgelegt ist, dass davon konvertiertes Anregungs-Licht nahezu vollständig über die Mantelflächen austritt.

Die Leuchtvorrichtung gibt insgesamt ein Licht ab, das zumindest aus der Wellenlänge des Anregungs-Licht, der Wellenlänge des ersten konvertierten Lichts und der Wellenlänge des zweiten konvertierten Lichts zusammengesetzt ist. Beispielweise kann das Anregungs-Licht aus dem ultravioletten oder blauen Spektralbereich sein und mit in den Konversionselementen konvertiertem Licht aus dem gelben und/oder grünen Spektralbereich gemischt sein, um das weißes Licht der Leuchtvorrichtung zu erzeugen. Die Lichtquelle und/oder die Konversionselemente können aber auch je nach gewünschtem Mischlicht der Leuchtvorrichtung, Licht aus anderen Spektralbereichen erzeugen.

Der Abstand zwischen den Konversionselementen hat zur Folge, dass ein Großteil des in einem Konversionselement wellenlängenkonvertierten Lichts an der Lichtaustrittsfläche bzw. der Lichteintrittsfläche des nicht konvertierten Anregungs-Lichts totalreflektiert wird. Grund dafür ist, dass das in eine andere Wellenlänge konvertierte Licht gegenüber dem verbleibendem Rest das Anregungs-Lichts größtenteils eine geänderte Abstrahlrichtung aufweist und deshalb größtenteils unter anderen Winkeln als das Anregungs-Licht auf bspw. die Lichtaustrittsfläche fällt, wobei diese Winkel der Totalreflexion unterliegen. Der Abstand zwischen den Konversionselementen ist dafür vorzugsweise mit einem Material oder einem Medium gefüllt, das einen niedrigeren Brechungsindex hat als das Material der Konversionselemente, also ein optisch weniger dichtes Medium als die Konversionselemente ist. Aufgrund der Änderung der Ausbreitungsrichtung des konvertierten Lichts wird dieses an anderer Stelle aus dem Konversionselement ausgegeben und zwar so, dass es nicht in das nachfolgende Konversionselement eintritt. Das nicht konvertierte Licht behält seine Ausbreitungsrichtung größtenteils bei und wird daher an der Lichtaustrittsfläche eines Konversionselements zumindest größtenteils nicht totalreflektier und kann in das nachfolgende Konversionselement eintreten. Durch die Anordnung der vorliegenden Erfindung kann also eine Wechselwirkung zwischen den verschiedenen Konversionselementen minimiert werden, da hauptsächlich nicht konvertiertes Licht von einem Konversionselement zum nächsten übermittelt wird. Folglich müssen die Konversionsmittel, die für die Wellenlängenkonversion in den Konversionselementen verantwortlich sind, nur in für das gewünschte Mischlicht erforderlichen Mengen eingesetzt werden. Der Materialverbrauch wird also reduziert. Außerdem wird durch die das Modellieren der einzelnen Konversionselemente vereinfacht. Das resultierende Mischlicht der Leuchtvorrichtung kann daher präziser vorhergesagt werden.

Der Abstand und die Dicke der Konversionselemente in Ausbreitungsrichtung sind vorzugsweise so gewählt, dass für den Betrachter ein möglichst homogener Eindruck der Lichtfarbe bzw. der Lichtfarbtemperatur des Mischlichts entsteht. Es reicht bereits ein geringer Abstand zwischen den Konversionselementen aus, um die Totalreflexion des wellenlängenkonvertierten Lichts zu erreichen. Vorzugsweise weisen die Konversionselemente vordefinierte und ebene Lichteintritts- und Lichtaustrittsflächen für das Anregungs-Licht auf, so dass die Totalreflexion des in den Konversionselementen erzeugten wellenlängenkonvertierten Lichts besser vorhersagbar ist.

Vorzugsweise ist ein drittes Konversionselement dazu ausgelegt ist, die Wellenlänge eines Teils des nicht von dem zweiten Konversionselement konvertierten Anregungs-Lichts zu konvertieren, und sind das zweite Konversionselement und das dritte Konversionselement durch einen zweiten Abstand voneinander getrennt.

Durch eine Mischung aus wenigstens vier verschiedenen Wellenlängen kann besonders natürlich wirkendes Weißlicht erzeugt werden. Insbesondere ist eine bessere Einstellung der Lichtfarbtemperatur möglich. Die drei Konversionselemente können beispielweise Licht aus dem gelben, grünen und roten Spektralbereich abgeben. Zusammen mit beispielweise blauem Licht aus der LED kann das natürlich wirkende Weißlicht gemischt werden.

Vorzugsweise sind zwei benachbarte Konversionselemente durch einen Luftspalt voneinander getrennt.

Vorzugsweise wird als Material der Konversionselemente ein Material mit einem höheren Brechungsindex als Luft in den Luftspalten gewählt. Die Luft zwischen den Konversionselementen ist ein optisch weniger dichtes Medium als die Konversionselemente selbst. Der Luftspalt ermöglicht es, die oben beschriebene Totalreflexion des erzeugten Lichts hervorzurufen. Der Materialverbrauch für eine Anordnung mit Luftspalten ist minimal. Alternativ kann aber auch ein Füllmaterial zwischen zwei benachbarte Konversionselemente mit einem niedrigeren Brechungsindex als der Brechungsindex der beiden Konversionselemente vorgesehen sein, um die Stabilität der Anordnung zu erhöhen. Das Füllmaterial kann beispielweise als ein optisches Plättchen, eine Scheibe, eine Schicht, eine Folie oder dergleichen gebildet sein.

Vorzugsweise ist jedes der Konversionselemente dazu ausgelegt ist, die Wellenlänge des Anregungs-Lichts in eine andere Wellenlänge, vorzugsweise einer unterschiedlichen Farbe, als die anderen Konversionselemente zu konvertieren.

Durch mehr verschiedene Wellenlängen, aus vorzugsweise verschiedenfarbigen Bereichen des Lichtspektrums, kann beispielweise ein natürlicher wirkendes Weißlicht erzeugt werden.

Erfindungsgemäß ist jedes der Konversionselemente als Scheibe mit zwei gegenüberliegenden Flachseiten und einer Mantelfläche gestaltet, und sind die Konversionselemente derart ausgelegt und angeordnet, dass nicht konvertiertes Anregungs-Licht nacheinander über die Flachseiten durch alle Konversionselemente hindurch tritt.

Die Flachseiten dienen als die Lichteintritts- und Lichtaustrittsfläche für das Anregungs-Licht. In den Konversionselementen erzeugtes Licht wird aufgrund der Richtungsänderung größtenteils an den Flachseiten totalreflektiert, da es bei der Umwandlung eine Richtungsänderung erfährt.

Vorzugsweise sind die Flachseiten der Konversionselemente zumindest annähernd parallel zueinander ausgerichtet sind.

Dadurch kann das Anregungs-Licht bzw. das nicht in den Konversionselementen konvertierte Licht zumindest größtenteils ohne Totalreflexion durch die aufeinanderfolgenden Konversionselemente gelangen.

Erfindungsgemäß ist jedes der Konversionselemente derart ausgelegt, dass davon konvertiertes Anregungs-Licht nahezu vollständig über die Mantelflächen austritt.

Das konvertierte Licht kann in radialer Richtung größtenteils über die Mantelfläche austreten. Dadurch wird dieses konvertierte Licht derart umgelenkt dass es nicht in das nachfolgende Konversionselement eintritt. Somit wird eine Wechselwirkung zwischen den Konversionselementen minimiert.

Vorzugsweise ist jedes der Konversionselemente als halbkreisförmige Scheibe mit einer Stirnseite gestaltet, die mit einer Spiegelschicht versehen ist.

An der Spiegelschicht wird Licht gespiegelt, so dass das Licht gerichtet wird und nur auf einer Seite der Konversionselemente über die halbkreisförmige Mantelflächen austritt. Ein solches Leuchtmittel kann beispielweise gut als Neonröhrenersatz dienen.

Vorzugsweise weist jedes der Konversionselemente wenigstens ein anderes Konversionsmittel als die anderen Konversionselemente auf.

Dadurch wird in jedem Konversionsmittel unterschiedlich konvertiertes Licht, d.h. eine unterschiedliche Lichtwellenlänge erzeugt. Vorzugsweise wird von jedem Konversionselement Licht einer anderen Farbe oder Farbtemperatur erzeugt.

Vorzugsweise ist jedes der Konversionselemente aus einem transparenten thermoplastischen Material, vorzugsweise PMMA gebildet, und ist das Konversionsmittel in das transparente thermoplastische Material eingebettet.

Vorzugsweise sind die Konversionsmittel jeweils Leuchtstoff und/oder Quantendots.

Leuchtstoff, wie bspw. Fluoreszenzfarbstoffe oder Phosphor können besonders einfach in dem Material der Konversionselemente eingebettet werden. Der Leuchtstoff kann verstreut, bspw. als Pulver, Partikel oder Cluster in dem Material der Konversionselemente vorliegen. Jedes Konversionselement kann aber auch mit einer inneren oder äußeren Schicht versehen sein. Es kann auch jedes Konversionselement beidseitig mit einer Folie behaftet sein, die vorzugsweise auf ihrer innenliegenden Seite mit einer Konversionsschicht beschichtet ist, die wenigstens einen verteilten Leuchtstoff enthält. Anregungs-Licht, das auf Leuchtstoffpartikel trifft wird wellenlängenkonvertiert und gestreut, so dass es größtenteils unter Winkeln auf die Flachseiten der Konversionselement trifft, die Totalreflexion bevorzugen.

Vorzugsweise sind der erste Abstand und der ggf. zweite Abstand gleich groß. Die Abstände können aber auch auf die Wellenlängen des Anregungs-Lichts und/oder des konvertierten Lichts angepasst sein.

Vorzugsweise liegen der erste Abstand und der ggf. zweite Abstand in einem Bereich von 1 bis 10 mm.

Als kleinster Abstand kann ein Abstand gewählt werden, der gleich groß oder gerade größer als die Wellenlänge des im Konversionselement erzeugten Lichts ist. Da vorzugsweise in den Konversionselementen Licht mit unterschiedlichen Wellenlängen erzeugt wird, können der erste Abstand und der zweite Abstand wie oben beschrieben unterschiedlich sein, bspw. so groß wie die jeweilig erzeugten Wellenlängen oder etwas größer.

Vorzugsweise weist die Leuchtvorrichtung ferner Mittel zum Kombinieren des nicht konvertierten Anregungs-Lichts und des durch die Konversionselemente konvertierten Lichts auf, um das Mischlicht, vorzugsweise Weißlicht, zu erzeugen.

Beispielweise können Streumittel, wie eine Zerstreuungsschicht verwendet werden um einen homogenen Eindruck des Mischlichts zu erzielen, das von der Leuchtvorrichtung abgegeben wird. Es können auch optische Elemente wie Linsen, Kollimatoren oder dergleichen verwendet werden.

Die vorliegende Erfindung betrifft ferner ein Verfahren zur Erzeugung von Mischlicht, vorzugsweise Weißlicht, das die Schritte aufweist: Erzeugen von Anregungs-Licht einer bestimmten Wellenlänge, Konvertieren der Wellenlänge eines Teils des Anregungs-Lichts durch ein erstes Konversionselement, und Konvertieren der Wellenlänge eines Teils des nicht von dem ersten Konversionselement konvertierten Anregungs-Lichts durch ein zweites Konversionselement, wobei die Konversionselemente hintereinander in Ausbreitungsrichtung des Anregungs-Lichts angeordnet sind und durch einen ersten Abstand voneinander getrennt sind, wobei beide Konversionselemente als Scheibe mit zwei gegenüberliegende Flachseiten und einer Mantelfläche gestaltet und derart ausgelegt und angeordnet sind, dass nicht konvertiertes Anregungs-Licht nacheinander über die Flachseiten durch alle Konversionselemente hindurch tritt, und wobei ferner jedes der Konversionselemente derart ausgelegt ist, dass davon konvertiertes Anregungs-Licht nahezu vollständig über die Mantelflächen austritt.

Die vorliegende Erfindung wird nun mit Bezug auf die angefügten Figuren im Detail beschrieben.
Figur 1 zeigt eine erste Ausführungsform einer Leuchtvorrichtung der vorliegenden Erfindung.
Figur 2 zeigt eine zweite Ausführungsform einer Leuchtvorrichtung der vorliegenden Erfindung.

In Fig. 1 ist eine Leuchtvorrichtung 1 der vorliegenden Erfindung gemäß einer ersten Ausführungsform dargestellt. Die Leuchtvorrichtung 1 ist dazu ausgelegt, Mischlicht wie beispielsweise weißes Licht zu erzeugen. Dazu weist die Leuchtvorrichtung 1 eine Lichtquelle 2 zur Erzeugung und Abgabe von Anregungs-Licht einer bestimmten Wellenlänge λ₂ auf. Die in der Leuchtvorrichtung 1 verwendete Lichtquelle 2 kann beispielsweise eine LED, eine organische LED (OLED) ein Laser, eine LED-Strecke oder dergleichen sein. Vorzugsweise ist die Lichtquelle 2 in einer Leuchtvorrichtung zur Erzeugung von Weißlicht zur Abgabe von Licht aus dem blauen oder ultravioletten Spektralbereich fähig.

In der Leuchtvorrichtung 1 wird im Allgemeinen das Anregungs-Licht aus der Lichtquelle 2 in sekundär erzeugtes Licht unterschiedlicher Wellenlängen, vorzugsweise unterschiedlicher Farben, umgewandelt. Das Anregungs-Licht wird dann derart mit dem sekundär erzeugten Licht kombiniert, dass die Leuchtvorrichtung 1 ein Mischlicht, vorzugsweise ein Weißlicht, einer gewünschten Farbe bzw. Farbtemperatur ausstrahlt.

Zur Erzeugung des sekundären Lichts weist die Leuchtvorrichtung 1 wenigstens zwei Konversionselemente 3, 4 auf, die hintereinander in Ausbreitungsrichtung 6 des Anregungs-Lichts angeordnet sind. Insbesondere ist es vorteilhaft, wie in Figur 1 gezeigt, drei Konversionselemente 3, 4, 5 hintereinander in der Ausbreitungsrichtung 6 des Anregungs-Lichts anzuordnen. Das Anregungs-Licht von der Lichtquelle 2 kann dabei so, beispielweise durch geeignete optische Elemente, auf die Konversionselemente 3, 4, 5 ausgerichtet sein, dass es nur unter einem vorbestimmten Winkel auf Lichteintrittsflächen der Konversionselemente 3, 4, 5 trifft.

Jedes der Konversionselemente 3, 4, 5 ist dazu geeignet, die Wellenlänge λ₂ des Lichts aus der Lichtquelle 2 in Licht vorzugsweise einer anderen Wellenlänge λ₃, λ₄, λ₅ zu konvertieren. Vorzugsweise sind die Wellenlängen aus dem gelben, grünen bzw. roten Spektralbereich. Dazu werden Konversionsmittel in den Konversionselementen 3, 4, 5 von einem Teil des Anregungs-Lichts angeregt und strahlen daraufhin selbst sekundäres Licht ab. Innerhalb der Leuchtvorrichtung 1 der vorliegenden Erfindung wandelt zunächst ein erstes Konversionselement 3 einen Teil des Anregungs-Lichts aus der Lichtquelle 2 in Licht einer Wellenlänge λ₃ um. Ein nicht umgewandelter Teil des Anregungs-Lichts aus der Lichtquelle 2 tritt größtenteils ohne Richtungsänderung aus dem ersten Konversionselement 3 aus und in das nachfolgende zweite Konversionselement 4 ein. Das zweite Konversionselement 4 wandelt dann einen Teil des eintretenden Lichts der Wellenlänge λ₂ in Licht einer Wellenlänge λ₄ um. Wieder wird ein nicht umgewandelter Teil des Lichts größtenteils ohne Richtungsänderung einem dritten Konversionselement 5 zugeführt. Dieses zugeführte Licht der Wellenlänge λ₂ wird im dritten Konversionselement 5 zum Teil in Licht einer Wellenlänge λ₅ umgewandelt. Aus dem dritten Farbkonversionselement 5 tritt schließlich ein Teil des Anregungs-Lichts aus, der in keinem der drei Konversionselemente 3, 4, 5 beeinflusst wurde und deshalb die Wellenlänge λ₂ des von der Lichtquelle 2 abgegebenen Anregungs-Lichts aufweist. Das beschriebene Konzept ist auch mit mehr als drei Konversionselementen möglich. Es kann auch auf jeder Seite der Anordnung der Konversionselemente 3, 4, 5 eine Lichtquelle 2 angeordnet sein, wie in Fig. 1 angedeutet, so dass Anregungs-Licht in entgegengesetzten Richtungen durch die Konversionselemente 3, 4, 5 gestrahlt wird. Dadurch kann die Helligkeit der Leuchtvorrichtung 1 erhöht werden.

In der Leuchtvorrichtung 1, die in Fig. 1 gezeigt ist, wird also insgesamt Licht verschiedener Wellenlängen λ₂, λ₃, λ₄ und λ₅ erzeugt. Diese verschiedenen Wellenlängen λ₂, λ₃, λ₄ und λ₅ werden durch geeignete Mittel kombiniert, um als Mischlicht, vorzugsweise Weißlicht, aus der Leuchtvorrichtung 1 auszutreten. Die genannten Mittel können optische Elemente wie Blenden, Linsen, Streumittel oder dergleichen sein. Es kann auch nur ein Leuchtkörper der Leuchtvorrichtung 1 die in Fig. 1 gezeigte Anordnung umschließen, und die verschiedenen Lichtkomponenten so streuen, dass von außen ein homogenes Mischlicht zu sehen ist. Vorzugsweise sind die einzelnen Konversionselemente 3, 4, 5 aber sowieso derart dünn ausgeführt und derart nahe aneinander angeordnet, dass für den Betrachter ein homogener Farbeindruck des insgesamt erzeugten Mischlichts entsteht.

Wie in Fig. 1 zu sehen ist, sind das erste Konversionselement 3 und das zweite Konversionselement 4 durch einen ersten Abstand 7 voneinander getrennt. Das zweite Konversionselement 4 und das dritte Konversionselement 5 sind durch einen zweiten Abstand 8 voneinander getrennt. Die Abstände 7 und 8 können gleich groß sein oder könne unterschiedlich sein. Der erste Abstand 7 und der zweite Abstand 8 können in etwa der Wellenlänge λ₃ des im ersten Konversionselement 3 erzeugten Lichts bzw. der Wellenlänge λ₄ des im zweiten Konversionselement 4 erzeugten Lichts entsprechen, um eine möglichst kompakte Anordnung zu bauen. Die Abstände 7, 8 liegen aber vorzugsweise beide in einem Größenbereich von 0,5 bis 20 mm, mehr bevorzugt 0,5 bis 10 mm, noch mehr bevorzugt 1 bis 5 mm. Zwischen zwei benachbarten der einzelnen Konversionselemente 3, 4, 5 kann sich nur Luft befinden. Das bedeutet, die Konversionselemente 3 und 4 bzw. die Konversionselemente 4 und 5 sind jeweils durch einen Luftspalt voneinander getrennt. Es kann allerdings auch ein Material zwischen den genannten benachbarten Konversionselemente 3, 4, 5 angeordnet sein, was einen kleineren Brechungsindex als das Material der Konversionselemente 3, 4, 5 aufweist. Die Brechungsindizes sind dabei vorzugsweise so gewählt, dass konvertiertes Licht, das innerhalb eines Konversionsmittels 3, 4, 5 erzeugt wird, eine Totalreflexion an der Grenzfläche von Konversionselement 3, 4, 5 zu Luftspalt bzw. Material mit kleinerem Brechungsindex zwischen den Konversionselementen erfährt. Die Konversionselemente 3, 4, 5 können beispielweise durch eine Schicht mit niedrigerem Brechungsindex aneinandergeklebt sein. Zwischen zwei Konversionselementen 3, 4, 5 kann auch eine Folie, ein Plättchen, eine Scheibe oder dergleichen aus einem Material mit niedrigerem Brechungsindex als das Material der Konversionselemente 3, 4, 5 angeordnet sein. dadurch kann der gesamten Anordnung der Konversionselement 3, 4, 5 auch zusätzliche Stabilität verliehen werden bzw. die Konversionselemente können geschützt werden.

Die Konversionselemente 3, 4, 5 können beispielsweise wie in Fig. 1 gezeigt Scheiben oder Plättchen sein und jeweils zwei Flachseiten 3b, 4b, 5b und eine Mantelfläche 3a, 4a, 5a umfassen. Der Querschnitt der Konversionselemente 3, 4, 5 kann kreisförmig oder oval sein, wie in Fig. 1 gezeigt. Anregungs-Licht aus der Lichtquelle 2 trifft bei Betrieb Leuchtvorrichtung 1 zunächst auf die der Lichtquelle 2 zugewandte Flachseite 3b des ersten Konversionselements 3 und tritt in dieses ein. Das in dem Konversionselement 3 konvertierte Licht erfährt zusätzlich zu der Wellenlängenumwandlung durch die Konversionsmittel größtenteils auch eine Streuung bzw. eine Richtungsänderung. Deshalb erfährt dieses konvertierte Licht dann eine Totalreflexion an den beiden Flachseiten 3b und wird deshalb größtenteils in radialer Richtung über die Mantelfläche 3a abgegeben. Das nicht konvertierte Licht wird aber durch die von der Lichtquelle 2 abgewandte Flachseite 3b ausgegeben, da es nicht mit den Konversionsmitteln wechselwirkt und deshalb größtenteils auch keine entscheidende Richtungsänderung erfährt, und tritt anschließend durch die der Lichtquelle 2 zugewandte Flachseite 4b des zweiten Konversionselements 4 in diese ein. Das in dem zweiten Konversionselement 4 umgewandelte Licht erfährt genau wie zuvor beschrieben eine Totalreflexion an den Flachseiten 4b des zweiten Konversionselements 4 und tritt deshalb vorwiegend in radialer Richtung des Konversionselements 4 über der Mantelfläche 4a aus. Das nicht konvertierte Licht tritt aus der Flachseite 4b aus, die der Lichtquelle 2 abgewandt ist, und tritt in die Flachseite 5b des dritten Konversionselements 5 ein, die der Lichtquelle 2 zugewandt ist. Auch im dritten Konversionselement 5 wird das darin konvertierte Licht an den Flachseiten 5b totalreflektiert und größtenteils radial über die Mantelfläche 5a abgegeben.

Dadurch, dass die jeweiligen Konversionselemente 3, 4, 5 wenigstens einen geringen Abstand 7, 8 zueinander aufweisen, findet also eine Entkopplung der entsprechenden Konversionselemente 3, 4, 5 statt. Da aufgrund dieser Entkopplung das Licht der Wellenlängen λ₃, λ₄ und λ₅ vorwiegend über die Mantelflächen 3a, 4a, 5a abgegeben wird, findet kaum Wechselwirkung zwischen den verschiedenen Konversionsmitteln 3, 4, 5 statt. Außerdem wirkt die Mischung des Lichts äußert homogen, da die Konversionselemente 3, 4, 5 nahe aneinander angeordnet werden können. Insbesondere wenn die Konversionselemente 3, 4, 5 als dünne Scheiben, Plättchen oder Folien gestaltet sind, beispielsweise mit einer Dicke, die etwa 1 bis 10 mm, vorzugsweise 3 bis 5 mm beträgt, entsteht für den Betrachter ein sehr homogener Farbeindruck.

Zur Konvertierung des Anregungs-Lichts ist jedes Konversionselemente 3, 4, 5 mit wenigstens einem Konversionsmittel versehen. Dabei ist vorzugsweise wenigstens ein Konversionsmittel in jedem Konversionselement 3, 4, 5 vorhanden, das in den andern Konversionsmitteln nicht enthalten ist. Insbesondere sollen die Konversionsmittel der verschiedenen Konversionselemente 3, 4, 5 Licht unterschiedlicher Wellenlänge λ₃, λ₄ und λ₅ erzeugen. Dieses Licht ist dabei vorzugsweise aus verschiedenfarbigen Spektralbereichen des Spektrums. Jedes Konversionsmittel 3, 4, 5 erzeugt also vorzugsweise Licht einer unterschiedlichen Farbe. Vorzugsweise sind die Wellenlängen λ₃, λ₄ λ₅ aus dem gelben, grünen bzw. roten Spektralbereich. Es können aber auch zwei oder mehrere der Wellenlängen λ₃, λ₄ λ₅ aus demselben Spektralbereich sein. Die Konversionsmittel können ein oder mehrere Leuchtstoffe wie ein Phosphor oder Fluoreszenzfarbstoffe sein, oder können als Quantendots ausgebildet sein. Ein Leuchtstoff kann organisch oder anorganisch sein. Der Leuchtstoff ist vorzugsweise verteilt bspw. in Pulverform, Partikelform oder Clusterform in einem Konversionselement 3, 4, 5 enthalten. Vorzugsweise ist der wenigstens eine Leuchtstoff in das Material des Konversionselements 3, 4, 5 eingebettet. Das Material der Konversionselemente 3, 4, 5 kann ein transparentes thermoplastisches Material, wie z. B. PMMA, d.h. Plexiglas sein. Quantendots sind vorzugsweise als wenigstens eine Schicht in den Konversionselementen 3, 4, 5 eingebettet. Mehrere Schichten von gleich- und/oder verschiedenartigen Quantendots können dabei übereinander gestapelt werden. Die Quantendots können regelmäßig oder zufällig angeordnet sein. Der Einsatz von Quantendots kann mit einem Vorteil verbunden sein, da Quantendots im Vergleich zu Leuchtstoffen, welche nur in einem relativ begrenzten Wellenlängenbereich absorbieren, einen größeren Absorptionsbereich aufweisen können. Wie oben beschrieben wird das konvertierte Licht aus den Konversionselementen 3, 4, 5 vorzugsweise und größtenteils über die Mantelflächen 3a, 4a, 5a abgegeben. Allerdings kann auch ein Fall vorliegen, in dem trotzdem auch ein geringer Anteil des konvertierten Lichts über die Flachseiten austritt. Die Quantendots können nun so ausgelegt sein, dass ein nachfolgendes Konversionselement 4, 5 auch dieses Licht umwandeln kann, das bereits von einem zuvor in der Ausbreitungsrichtung des Anregungs-Lichts liegenden Konversionselements 3, 4 beeinflusst wurde. Dadurch könnte die Effizienz der Leuchtvorrichtung 1 erhöht werden.

In Fig.2 ist eine Leuchtvorrichtung 1 der vorliegenden Erfindung gemäß einer zweiten Ausführungsform dargestellt Die zweite Ausführungsform stimmt in den meisten Merkmalen der ersten Ausführungsform überein. Insbesondere sind wieder eine Lichtquelle 2 und wenigstens zwei, vorzugsweise drei Konversionselemente 3, 4, 5 vorgesehen, die hintereinander mit den entsprechenden zwischenliegenden Abständen 7, 8 in der Ausbreitungsrichtung 6 des Lichts aus der Lichtquelle 2 angeordnet sind. Der Unterschied zur Leuchtvorrichtung 1 der ersten Ausführungsform ist, dass die Konversionselemente 3, 4, 5 nicht als volle, d.h. runde oder ovale Scheiben ausgebildet sind, sondern halbkreisförmige Scheiben oder Plättchen sind. Wie in Fig. 2 gezeigt haben solche halbkreisförmigen Konversionselemente 3, 4, 5 eine Stirnseite 3c, 4c, 5c, d.h. eine Schnittfläche im Vergleich mit einem kreisförmigen Konversionselement. Die Stirnseite 3c, 4c, 5c jedes der Konversionselemente 3, 4, 5 kann mit einem Spiegelungselement, bspw. einer Spiegelschicht oder einer lichtspiegelnden Folie versehen sein. Dadurch wird das aus den Konversionselementen 3, 4, 5 austretende Licht über die Mantelfläche 3a, 4a, 5a gerichtet. Der Abstrahlwinkel ist also nur etwa 180° im Vergleich zu 360° für die Leuchtvorrichtung 1 der ersten Ausführungsform. Die Leuchtvorrichtung 1 der zweiten Ausführungsform ist vorteilhaft einsetzbar als ein Ersatz für Neonröhren. Selbstverständlich sind anstatt der scheibenförmigen, kreisförmigen oder halbkreisförmigen Strukturen der Konversionselement 3, 4, 5, die in den beiden Ausführungsformen der vorliegenden Erfindung beschrieben sind, auch andere Querschnitte der Konversionselemente 3, 4, 5 denkbar, wie bspw. quadratische, rechteckige, dreieckige, ovale, oder dergleichen.

Die vorliegende Erfindung umfasst auch ein entsprechendes Verfahren zur Erzeugung von Mischlicht bzw. Weißlicht. Dazu wird zunächst Licht einer bestimmten Wellenlänge λ₂ erzeugt, bspw. durch eine Lichtquelle 2 wie eine LED, OLED, einen Laser oder dergleichen. Dieses Anregungs-Licht wird dann teilweise in Licht wenigstens zwei verschiedener Wellenlängen λ₃ bzw. λ₄ durch wenigstens ein erstes und ein zweites Konversionselement 3, 4 umgewandelt. Dabei wird wie oben beschrieben beachtet, dass Licht der Wellenlänge λ₃ aus einem ersten Konversionselement 3 größtenteils nicht in ein zweites Konversionselement 4 tritt. Dies wird erreicht, indem die Konversionselemente 3, 4 mit einem Abstand zueinander angeordnet sind, so dass sekundär erzeugtes Licht durch Totalreflexion beim Austreten entsprechend gerichtet wird.

Die Vorrichtung und das Verfahren der vorliegenden Erfindung ermöglichen eine homogene Erzeugung von Mischlicht, vorzugsweise Weißlicht, ohne dass die Konversionsmittel, beispielsweise Leuchtstoffe oder Quantendots, in einer größeren Menge verwendet werden müssen, als eigentlich für die erwünschte Lichterzeugung erforderlich ist. Dies ist insbesondere dadurch möglich, dass eine Wechselwirkung der verschiedenen Konversionselemente 3, 4, 5 bzw. der darin enthaltenen Konversionsmittel in der vorliegenden Erfindung minimiert ist, indem die Konversionselemente 3, 4, 5 durch einen Abstand, insbesondere einen dünnen Luftspalt, voneinander getrennt sind. Die vorliegende Erfindung verbessert deshalb den bekannten Stand der Technik.

## Patentansprüche

1. Leuchtvorrichtung (1) zur Erzeugung von Mischlicht, vorzugsweise Weißlicht, die aufweist
eine Lichtquelle (2) zur Abgabe von Anregungs-Licht einer bestimmten Wellenlänge (λ₂),
wenigstens zwei Konversionselemente (3, 4, 5), die hintereinander in Ausbreitungsrichtung (6) des Anregungs-Lichts angeordnet sind, wobei
ein erstes Konversionselement (3) dazu ausgelegt ist, die Wellenlänge (λ₂) eines Teils des Anregungs-Lichts zu konvertieren,
ein zweites Konversionselement (4) dazu ausgelegt ist, die Wellenlänge (λ₂) eines Teils des nicht von dem ersten Konversionselement (3) konvertierten Anregungs-Lichts zu konvertieren, und
das erste Konversionselement (3) und das zweite Konversionselement (4) durch einen ersten Abstand (7) voneinander getrennt sind,
wobei jedes der Konversionselemente (3, 4, 5) als Scheibe mit zwei gegenüberliegende Flachseiten (3b, 4b, 5b) und einer Mantelfläche (3a, 4a, 5a) gestaltet ist, und
die Konversionselemente (3, 4, 5) derart ausgelegt und angeordnet sind, dass nicht konvertiertes Anregungs-Licht nacheinander über die Flachseiten (3b, 4b, 5b) durch alle Konversionselemente (3, 4, 5) hindurch tritt,
**dadurch gekennzeichnet,**
**dass** jedes der Konversionselemente (3, 4, 5) ferner derart ausgelegt ist, dass davon konvertiertes Anregungs-Licht nahezu vollständig über die Mantelflächen (3a, 4a, 5a) austritt.

2. Leuchtvorrichtung (1) gemäß Anspruch 1, wobei
ein drittes Konversionselement (5) dazu ausgelegt ist, die Wellenlänge (λ₂) eines Teils des nicht von dem zweiten Konversionselement (3) konvertierten Anregungs-Lichts zu konvertieren, und
das zweite Konversionselement (4) und das dritte Konversionselement (5) durch einen zweiten Abstand (8) voneinander getrennt sind,
wobei vorzugsweise der erste Abstand (7) und der zweite Abstand (8) gleich groß sind.

3. Leuchtvorrichtung (1) gemäß Anspruch 1 oder 2, wobei
zwei benachbarte Konversionselemente (3, 4, 5) durch einen Luftspalt voneinander getrennt sind.

4. Leuchtvorrichtung (1) gemäß einem der Ansprüche 1 bis 3, wobei
jedes der Konversionselemente (3, 4, 5) dazu ausgelegt ist, die Wellenlänge (λ₂) des Anregungs-Lichts in eine andere Wellenlänge (λ₃, λ₄, λ₅), vorzugsweise einer unterschiedlichen Farbe, als die anderen Konversionselemente (3, 4, 5) zu konvertieren.

5. Leuchtvorrichtung (1) gemäß einem der Ansprüche 1 bis 4, wobei
die Flachseiten (3b, 4b, 5b) der Konversionselemente (3, 4, 5) zumindest annähernd parallel zueinander ausgerichtet sind.

6. Leuchtvorrichtung (1) gemäß einem der Ansprüche 1 bis 5, wobei
jedes der Konversionselemente (3, 4, 5) als halbkreisförmige Scheibe mit einer Stirnseite (3c, 4c, 5c) gestaltet ist, die mit einer Spiegelschicht (9) versehen ist.

7. Leuchtvorrichtung (1) gemäß einem der Ansprüche 1 bis 6, wobei
jedes der Konversionselemente (3, 4, 5) wenigstens ein anderes Konversionsmittel als die anderen Konversionselemente (3, 4, 5) aufweist.

8. Leuchtvorrichtung (1) gemäß Anspruch 7, wobei
jedes der Konversionselemente (3, 4, 5) aus einem transparenten thermoplastischen Material, vorzugsweise PMMA gebildet ist, und
das Konversionsmittel in das transparente thermoplastische Material eingebettet ist.

9. Leuchtvorrichtung (1) gemäß Anspruch 7 oder 8, wobei
die Konversionsmittel jeweils Leuchtstoff und/oder Quantendots sind.

10. Leuchtvorrichtung (1) gemäß einem der Ansprüche 1 bis 9, wobei
der erste Abstand (7) und der ggf. zweite Abstand (8) in einem Bereich von 1 bis 10 mm liegen.

11. Leuchtvorrichtung (1) gemäß einem der Ansprüche 1 bis 10, die ferner aufweist,
Mittel zum Kombinieren des nicht konvertierten Anregungs-Lichts und des durch die Konversionselemente (3, 4, 5) konvertierten Lichts, um das Mischlicht, vorzugsweise Weißlicht, zu erzeugen.

12. Verfahren zur Erzeugung von Mischlicht, vorzugsweise Weißlicht, das die Schritte aufweist
Erzeugen von Anregungs-Licht einer bestimmten Wellenlänge (λ₂),
Konvertieren der Wellenlänge (λ₂) eines Teils des Anregungs-Lichts durch ein erstes Konversionselement (3), und
Konvertieren der Wellenlänge (λ₂) eines Teils des nicht von dem ersten Konversionselement (3) konvertierten Anregungs-Lichts durch ein zweites Konversionselement (4), wobei die Konversionselemente (3, 4, 5) hintereinander in Ausbreitungsrichtung (6) des Anregungs-Lichts angeordnet sind und durch einen ersten Abstand (7) voneinander getrennt sind,
wobei jedes der Konversionselemente (3, 4, 5) als Scheibe mit zwei gegenüberliegende Flachseiten (3b, 4b, 5b) und einer Mantelfläche (3a, 4a, 5a) gestaltet ist, und
die Konversionselemente (3, 4, 5) derart ausgelegt und angeordnet sind, dass nicht konvertiertes Anregungs-Licht nacheinander über die Flachseiten (3b, 4b, 5b) durch alle Konversionselemente (3, 4, 5) hindurch tritt,
**dadurch gekennzeichnet,**
**dass** jedes der Konversionselemente (3, 4, 5) ferner derart ausgelegt ist, dass davon konvertiertes Anregungs-Licht nahezu vollständig über die Mantelflächen (3a, 4a, 5a) austritt.

## Claims

1. Luminaire (1) for generating mixed light, preferably white light, which comprises
- a light source (2) for emitting excitation light of a certain wavelength (λ₂),
- at least two conversion elements (3, 4, 5) which are arranged one behind the other in the propagation direction (6) of the excitation light,
- a first conversion element (3) designed to convert the wavelength (λ₂) of a part of the excitation light,
- a second conversion element (4) designed to convert the wavelength (λ₂) of a part of the excitation light not converted by the first conversion element (3), and
- wherein the first conversion element (3) and the second conversion element (4) are separated from each other by a first distance (7)
- wherein each of the conversion elements (3, 4, 5) is designed as a disc with two opposite flat sides (3b, 4b, 5b) and a shell surface (3a, 4a, 5a),
- wherein the conversion elements (3, 4, 5) are so designed and arranged that unconverted excitation light successively passes through all the conversion elements (3, 4, 5) via the flat sides (3b, 4b, 5b)
**characterized in that**
each of the conversion elements (3, 4, 5) is also so designed that excitation light converted therefrom emerges almost completely via the shell surfaces (3a, 4a, 5a).

2. Luminaire (1) according to claim 1, wherein
- a third conversion element (5) is designed to convert the wavelength (λ₂) of a part of the excitation light not converted by the second conversion element (3), and
- the second conversion element (4) and the third conversion element (5) are separated from each other by a second distance (8),
- wherein the first distance (7) and the second distance (8) are preferably of the same size.

3. Luminaire (1) according to claim 1 or 2, wherein two adjacent conversion elements (3, 4, 5) are separated by an air gap.

4. Luminaire (1) according to claim 1 to 3, wherein each of the conversion elements (3, 4, 5) is designed to convert the wavelength (λ₂) of the excitation light into a different wavelength (λ₃, λ₄, λ₅), preferably of a different color than that of the other conversion elements (3, 4, 5).

5. Luminaire (1) according to claim 1 to 4, wherein the flat sides (3b, 4b, 5b) of the conversion elements (3, 4, 5) are at least approximately parallel to one another.

6. Luminaire (1) according to claim 1 to 5, wherein each of the conversion elements (3, 4, 5) is designed as a semicircular disc with an end face (3c, 4c, 5c) which is provided with a mirror layer (9).

7. Luminaire (1) according to claim 1 to 6, wherein each of the conversion elements (3, 4, 5) has at least one other conversion means than the other conversion elements (3, 4, 5).

8. Luminaire (1) according to claim 7, wherein
- each of the conversion elements (3, 4, 5) is formed from a transparent thermoplastic material, preferably PMMA, and
- the conversion means is embedded in the transparent thermoplastic material.

9. Luminaire (1) according to claim 7 or 8, wherein the conversion means are each fluorescent and/or quantum dots.

10. Luminaire (1) according to one of the claims 1 to 9, wherein the first distance (7) and the possibly second distance (8) lie within a range of 1 to 10 mm.

11. Luminaire (1) according to one of the claims 1 to 10, further comprising means for combining the uncorrected excitation light and the light converted by the conversion elements (3, 4, 5) to generate the mixed light, preferably white light.

12. Method for generating mixed light, preferably white light, comprising the steps of
- generating excitation light of a specific wavelength (λ₂),
- converting the wavelength (λ₂) of a part of the excitation light by a first conversion element (3), and
- converting the wavelength (λ₂) of a part of the excitation light not converted by the first conversion element (3) by a second conversion element (4),
- wherein the conversion elements (3, 4, 5) are arranged one behind the other in the propagation direction (6) of the excitation light and are separated from each other by a first distance (7),
- wherein each of conversion elements (3, 4, 5) is designed as a disc with two opposite flat sides (3b, 4b, 5b) and a shell surface (3a, 4a, 5a), and
- the conversion elements (3, 4, 5) are so designed and arranged that unconverted excitation light successively passes through all the conversion elements (3, 4, 5) via the flat sides (3b, 4b, 5b)
**characterized in that**
each of the conversion elements (3, 4, 5) is further so designed that excitation light converted therefrom emerges almost completely over the shell surfaces (3a, 4a, 5a).

## Revendications

1. Dispositif lumineux (1) destiné à générer de la lumière mixte, de préférence de la lumière blanche, qui présente
une source lumineuse (2) destinée à délivrer de la lumière d'excitation d'une longueur d'onde (λ₂) définie,
au moins deux éléments de conversion (3, 4, 5) qui sont disposés l'un derrière l'autre dans la direction de propagation (6) de la lumière d'excitation,
un premier élément de conversion (3) étant conçu pour convertir la longueur d'onde (λ₂) d'une partie de la lumière d'excitation,
un deuxième élément de conversion (4) étant conçu pour convertir la longueur d'onde (λ₂) d'une partie de la lumière d'excitation non convertie par le premier élément de conversion (3), et
le premier élément de conversion (3) et le deuxième élément de conversion (4) étant séparés l'un de l'autre par une première distance (7),
chacun des éléments de conversion (3, 4, 5) étant constitué en tant que disque avec deux côtés plats (3b, 4b, 5b) opposés et une surface d'enveloppe (3a, 4a, 5a), et
les éléments de conversion (3, 4, 5) étant conçus et disposés de telle sorte que de la lumière d'excitation non convertie traverse successivement tous les éléments de conversion (3, 4, 5) via les côtés plats (3b, 4b, 5b),
**caractérisé en ce que**
chacun des éléments de conversion (3, 4, 5) est en outre conçu de telle sorte que de la lumière d'excitation convertie par eux sort quasiment complètement via les surfaces d'enveloppe (3a, 4a, 5a).

2. Dispositif lumineux (1) selon la revendication 1,
un troisième élément de conversion (5) étant conçu pour convertir la longueur d'onde (λ₂) d'une partie de la lumière d'excitation non convertie par le deuxième élément de conversion (3), et
le deuxième élément de conversion (4) et le troisième élément de conversion (5) étant séparés l'un de l'autre par une deuxième distance (8),
la première distance (7) et la deuxième distance (8) étant de préférence de grandeur égale.

3. Dispositif lumineux (1) selon la revendication 1 ou 2,
deux éléments de conversion (3, 4, 5) voisins étant séparés l'un de l'autre par un interstice d'air.

4. Dispositif lumineux (1) selon l'une des revendications 1 à 3,
chacun des éléments de conversion (3, 4, 5) étant conçu pour convertir la longueur d'onde (λ₂) de la lumière d'excitation en une autre longueur d'onde (λ₃, λ₄, λ₅), de préférence d'une couleur différente, que les autres éléments de conversion (3, 4, 5).

5. Dispositif lumineux (1) selon l'une des revendications 1 à 4,
les côtés plats (3b, 4b, 5b) des éléments de conversion (3, 4, 5) étant orientés au moins approximativement parallèlement entre eux.

6. Dispositif lumineux (1) selon l'une des revendications 1 à 5,
chacun des éléments de conversion (3, 4, 5) étant constitué en tant que disque semi-circulaire avec un côté avant (3c, 4c, 5c) qui est muni d'une couche réfléchissante (9).

7. Dispositif lumineux (1) selon l'une des revendications 1 à 6,
chacun des éléments de conversion (3, 4, 5) présentant un autre moyen de conversion que les autres éléments de conversion (3, 4, 5).

8. Dispositif lumineux (1) selon la revendication 7,
chacun des éléments de conversion (3, 4, 5) étant formé d'un matériau thermoplastique transparent, de préférence du PMMA, et
le moyen de conversion étant noyé dans le matériau thermoplastique transparent.

9. Dispositif lumineux (1) selon la revendication 7 ou 8,
les moyens de conversion étant respectivement une matière fluorescente et/ou des points quantiques.

10. Dispositif lumineux (1) selon l'une des revendications 1 à 9,
la première distance (7) et l'éventuelle deuxième distance (8) se situant dans une plage de 1 à 10 mm.

11. Dispositif lumineux (1) selon l'une des revendications 1 à 10, qui présente en outre
des moyens pour combiner la lumière d'excitation non convertie et la lumière convertie par les éléments de conversion (3, 4, 5) afin de générer la lumière mixte, de préférence la lumière blanche.

12. Procédé destiné à générer de la lumière mixte, de préférence de la lumière blanche, qui présente les étapes suivantes :
génération de lumière d'excitation d'une longueur d'onde (λ₂) définie,
conversion de la longueur d'onde (λ₂) d'une partie de la lumière d'excitation par un premier élément de conversion (3), et
conversion, par un deuxième élément de conversion (4), de la longueur d'onde (λ₂) d'une partie de la lumière d'excitation non convertie par le premier élément de conversion (3),
les éléments de conversion (3, 4, 5) étant disposés les uns derrière les autres dans la direction de propagation (6) de la lumière d'excitation et étant séparés les uns des autres par une première distance (7),
chacun des éléments de conversion (3, 4, 5) étant constitué en tant que disque avec deux côtés plats (3b, 4b, 5b) opposés et une surface d'enveloppe (3a, 4a, 5a), et
les éléments de conversion (3, 4, 5) étant conçus et disposés de telle sorte que de la lumière d'excitation non convertie traverse successivement tous les éléments de conversion (3, 4, 5) via les côtés plats (3b, 4b, 5b),
**caractérisé en ce que**
chacun des éléments de conversion (3, 4, 5) est en outre conçu de telle sorte que de la lumière d'excitation convertie par eux sort quasiment complètement via les surfaces d'enveloppe (3a, 4a, 5a).
